# EUROPÄISCHE PATENTSCHRIFT

(11) **EP 1 718 260 B1**
(45) Veröffentlichungstag und Bekanntmachung des Hinweises auf die Patenterteilung: **02.05.2007**
(21) Anmeldenummer: 05715024.5
(22) Anmeldetag: 24.02.2005
(51) Int. Cl.: A61H 1/00, A61H 15/00, A61H 37/00

(54) **MASSAGESCHLITTEN**
MASSAGE CARRIAGE
CHARIOT DE MASSAGE

(30) Priorität: 25.02.2004 DE 202004003066 U
(43) Veröffentlichungstag der Anmeldung: 08.11.2006
(73) Patentinhaber: OKIN Gesellschaft für Antriebstechnik mbH, 51645 Gummersbach (DE)
(72) Erfinder: KOCH, Dietmar, B-4710 Lontzen (BE)
(74) Vertreter: Stachow, Ernst-Walther
(86) Internationale Anmeldenummer: PCT/DE2005/000320
(87) Internationale Veröffentlichungsnummer: WO 2005/082310

(56) Entgegenhaltungen:
- DE-U1- 9 420 569
- US-A- 5 052 376
- US-A- 6 099 487
- US-B1- 6 364 850

## Beschreibung

Die Erfindung betrifft einen Massageschlitten zur Verwendung in einem Massagesessel oder dergleichen, der längs eines Rahmens im Massagesessel oder dergleichen hin und her bewegbar ist, mit einem einen einzigen Motor mit einer Motorwelle und Getriebeteile umfassenden Antrieb, einer durch den Antrieb bewegbaren ersten Achse und einer durch den Antrieb bewegbaren zweiten Achse, zwei mit der ersten Achse verbundenen und durch die erste Achse bewegbaren ersten Armen, an denen jeweils ein Massageelement angeordnet ist, und zwei mit der zweiten Achse verbundenen und durch die zweite Achse bewegbaren zweiten Armen, von denen jeweils einer an einem der ersten Arme angreift, so dass die Massageelemente durch den Antrieb mit einer parallel zum Rahmen gerichteten und einer senkrecht zum Rahmen gerichteten Bewegungskomponente bewegbar sind.

Derartige Massageschlitten sind in verschiedenen Ausführungen bekannt. Bei üblicher Verwendung eines Massageschlittens in der Rückenlehne eines Massagesessels oder dergleichen sind die beiden durch den Antrieb bewegbaren Achsen horizontal und übereinander, z.B. die erste Achse über der zweiten Achse, angeordnet. Die beiden Achsen weisen an ihren Enden in der Regel exzentrische Bereiche auf, an denen die ersten bzw. die zweiten Arme gelagert sind. Dabei kann der exzentrische Bereich an den Enden der ersten Achse gegenüber dieser Achse abgewinkelt sein, so dass die die Massageelemente tragenden ersten Arme bei Rotation der ersten Achse eine Schwenkbewegung um eine im wesentlichen horizontale Achse durchführen, die sich durch den Schnittpunkt der ersten Achse und der abgewinkelten Achse der exzentrischen Bereiche erstreckt. Die durch diese Bewegung der Massageelemente erzeugte Massagewirkung wird "Kneten" genannt.

Die Bewegung der zweiten Achse ist derart, dass über deren Verbindung durch die zweiten Arme mit den ersten Armen und die Bewegung der ersten Arme durch die erste Achse eine im wesentlichen vertikale Bewegung gegebenenfalls mit einer senkrecht zur "Knet"-Bewegung gerichteten Komponente der Massageelemente erzeugt wird. Die durch diese Bewegung ausgeübte Massagewirkung wird auch "Klopfen" genannt.

Zur Erzeugung des "Klopfens" kann die zweite Achse wie die erste Achse an ihren Enden mit exzentrischen Bereichen versehen sein, an denen die zweiten Arme angelenkt sind. Die zweite Achse wird dann, wie die erste Achse, durch den Antrieb gedreht. Anstelle einer Rotation kommen jedoch auch andere Bewegungsarten insbesondere für die zweite Achse infrage, die durch den Antrieb bewirkt werden und die oben beschriebenen "Knet"-und "Klopf"-Bewegungen der Massageelemente ermöglichen.

Massageschlitten der eingangs genannten Art sind aus der DE 94 20 596 U1, US-B1-6,364,850, US-A-6,099,487 und US-A-5,052,376 bekannt. Bei diesen Massageschlitten werden mit dem aus einer Stirnseite des Motors austretenden Antriebsritzel über ein Getriebe mit verschiedenen Untersetzungsstufen die erste und zweite Achse zur Bewegung der ersten und zweiten Arme mit den daran angeordneten Massageelementen angetrieben. Der sich aus der jeweiligen Motoreinheit und Getriebeeinheit zusammensetzende Antrieb nimmt einen relativ großen Raum ein, so dass das den Massageschlitten aufnehmende Rückenteil eines Sessels oder ein anderes Möbelteil entsprechend dimensioniert sein muss. Zum Einbau des Massageschlittens mit einem derartigen Antrieb sind entsprechend große Öffnungen in dem betreffenden Rückenteil bzw. andere Möbelteil vorzusehen.

Der vorliegenden Erfindung liegt die Aufgabe zugrunde, einen Massageschlitten der eingangs genannten Art so weiter zu entwickeln, dass der Antrieb kompakt, insbesondere flach ausgebildet ist, wobei er in das Rückenteil eines Massagesessels oder ein anderes Möbelstück einfach und ohne aufwändige Maßnahmen eingebaut werden kann.

Die Aufgabe wird erfindungsgemäß dadurch gelöst, dass bei einem Massageschlitten der eingangs genannten Art die Motorwelle zwei an gegenüberliegenden Stirnseiten des Motors angeordnete, in einer Achse liegende Wellenabschnitte aufweist, wobei mit dem einen Wellenabschnitt über ein Untersetzungsgetriebe die erste und mit dem anderen Wellenabschnitt über ein Untersetzungsgetriebe die zweite Achse bewegbar sind.

Die Bewegung der Achsen kann in einer Drehbewegung bestehen, wobei bevorzugt exzentrische Abschnitte an den Enden der Achsen zur Anlenkung der Arme vorgesehen sind. Insbesondere die zweite Achse kann jedoch auch in zwei oder drei Dimensionen ohne Eigendrehung bewegt werden, um mit der Bewegung der ersten Achse die Massageelemente über die ersten und zweiten Arme in eine "Knet"- und "Klopf"-Bewegung zu versetzen.

Der den Motor und die an dessen gegenüberliegenden Stirnseiten angeordneten Untersetzungsgetriebe umfassende Antrieb kann relativ kompakt, insbesondere flach gestaltet werden. Der Massageschlitten mit dem eingebauten Antrieb benötigt daher in der Rückenlehne eines Massagesessels oder eines anderen mit einem Massageschlitten ausgerüsteten Möbelstücks relativ wenig Raum und kann durch kleinere Öffnungen, z.B. an der Unterseite der Rückenlehne eines Massagesessels, in das Möbelstück eingesetzt werden.

In einer besonders einfachen und kostensparenden Ausführung des erfindungsgemäßen Massageschlittens können die Wellenabschnitte Abschnitte einer durchgehenden Motorwelle bilden.

Dabei ist das Untersetzungsgetriebe, über das die zweite Achse bewegbar ist, in einer bestimmten Drehrichtung der Motorwelle mit einem Freilauf versehen. In dieser Drehrichtung wird die erste Achse durch den Motor angetrieben, während sich die zweite Achse aufgrund des Freilaufs nicht dreht. Die auf die Massageelemente übertragene Bewegung entspricht daher ausschließlich der "Knet"-Bewegung.

Bei dieser Ausführung werden bei Drehung der Motorwelle in der anderen Drehrichtung durch den reversierbaren Motor sowohl die erste als auch die zweite Achse angetrieben. Bei gleicher Drehzahl des Motors wie beim alleinigen Antrieb der ersten Achse wird die "Klopf"-Bewegung durch Betätigung der zweiten Arme der "Knet"-Bewegung durch die ersten Arme überlagert, so dass die Massagewirkung einem "Walken" (= Kneten plus Klopfen) entspricht. Bei einer doppelten oder noch höheren Drehzahl des Motors überwiegt die "Klopf"-Bewegung der Massageelemente. Auf diese Weise können durch Wahl der Drehrichtung und der Drehzahl der durchgehenden Motorwelle das "Kneten", das gleichzeitige "Kneten" und "Klopfen" eingestellt und das "Klopfen" simuliert werden.

In einer anspruchsvolleren Ausführung der Erfindung wird einer der Wellenabschnitte permanent durch den Motor angetrieben, während der andere Wellenabschnitt durch eine Kupplung vom Motor entkuppelbar ist. Beide Wellenabschnitte sind wiederum achsenparallel zueinander ausgerichtet. Bevorzugt haben beide Wellenabschnitte die gleiche Achse.

Die Kupplung kann in einer bevorzugten Ausführung als Elektro-Magnetkupplung ausgebildet sein.

Weiterhin kann die Kupplung eine automatische Bremse aufweisen, mit der der abkuppelbare Wellenabschnitt im abgekuppelten Zustand abbremsbar oder blockierbar ist. Die automatische Bremse kann zum Beispiel einen integrierten Federmechanismus aufweisen.

Mit einer solchen Bremse kann ein unkontrolliertes Drehen des abgekuppelten Wellenabschnitts vermieden werden.

Über den permanent durch den Motor angetriebenen Wellenabschnitt mit dem daran angeordneten Untersetzungsgetriebe wird die zweite Achse bewegt, das heißt in der Regel in Drehung versetzt, wobei durch an den Enden der Achse angeordnete Exzenterbereiche die zweiten Arme betätigt werden, die über die ersten Arme die Massageelemente in eine "Klopf"-Bewegung versetzen. Durch den an- und abkuppelbaren Wellenabschnitt kann eine "Knet"-Bewegung zu- bzw. abgeschaltet werden.

Um die "Klopf"-Bewegung abzuschalten, ist im Untersetzungsgetriebe, das an dem permanent durch den Motor antreibbaren Wellenabschnitt angeordnet ist und über das die zweite Achse bewegbar ist, in der anderen Drehrichtung der Motorwelle ein Freilauf vorgesehen. Somit ist es möglich, mit dem Einzelmotor sowohl die "Knet"- als auch die "Klopf"-Funktion individuell zu aktivieren und auch beide Funktionen gleichzeitig auszuführen.

In einer zweckmäßigen Weiterbildung der Erfindung weist der Antrieb ein aus zwei Halbschalen bestehendes Gehäuse für den Motor und die Getriebeteile auf. In einer besonders zweckmäßigen Ausgestaltung des Gehäuses ist die Lagerung für den Motor und die Getriebeteile einstückig in das Gehäuse integriert, so dass der Motor und die Getriebeteile einfach in das Gehäuse eingelegt werden können.

Insbesondere können die Halbschalen des Gehäuses und die Lagerung für den Motor und die Getriebeteile einstückig aus Kunststoff gespritzt sein.

Durch die Einlegetechnik von Motor und Getriebeteilen in die Gehäusenhalbschalen in Verbindung mit dem platzsparenden Motor mit integrierter Kupplung kann eine äußerst kompakte und flache Antriebseinheit realisiert werden. Damit lässt sich eine wesentlich schlankere Konstruktion des Sesselrückens erzielen.

Zweckmäßigerweise kann an dem Gehäuse ein Teil der für den Spindelantrieb in vertikaler Richtung des Rahmens benötigten Mutter einstückig angeformt sein, wobei der andere Teil der Mutter von außen an dem Teil befestigbar ist, um die Spindel dazwischen aufzunehmen.

Die an der Motorwelle bzw. den stirnseitig aus dem Motor herausführenden achsenparallelen Wellenabschnitten angeordneten Untersetzungsgetriebe können als Schneckenradgetriebe ausgebildet sein. Die Motorwelle bzw. deren Wellenabschnitte weisen dazu bevorzugt an ihren Enden Schneckenschrauben-Abschnitte auf, die mit Schneckenrädern zusammenwirken, über die die erste und zweite Achse bewegbar sind.

Beide Ausführungsformen der Erfindung werden anhand der Zeichnung im Folgenden näher beschrieben.

In der Zeichnung zeigen:
- Fig. 1: eine schematische Seitenansicht eines in einem Gehäuseangeordneten Antriebs für einen Massageschlitten, bestehend aus einem Motor mit durchgehender Motorwelle und Getriebeteilen,
- Fig. 2: eine schematische Seitenansicht eines in einem Gehäuseangeordneten Antriebs bestehend aus einem Motor mit integrierter Kupplung und daran angeordneten Wellenabschnitten mit Getriebeteilen,
- Fig. 3: eine seitliche Ansicht eines Massageschlittens,
- Fig. 4: eine Draufsicht auf den Massageschlitten in Richtung des Pfeils A in Figur 3,
- Fig. 5: eine rückwärtige Ansicht des Massageschlittens und
- Fig. 6: eine explosionsartige Darstellung der beiden Halbschalen des Antriebsgehäuses mit der Antriebseinheit.

Wie aus den Fig. 1 und 2 hervorgeht, umfasst der Massageschlitten, der längs eines in den Figuren nicht dargestellten Rahmens in der Rückenlehne eines Massagesessels oder in einem anderen Möbelstück hin- und herbewegbar ist, einen Antrieb 1 mit einem einzigen Motor 2 und einer Motorwelle 3, mit der über jeweils ein Untersetzungsgetriebe 4, 5 eine erste und zweite Achse 6, 7 bewegbar sind. Die Motorwelle 3 weist zwei an gegenüberliegenden Stirnseiten des Motors 2 angeordnete, in einer Achse liegende Wellenabschnitte 8 und 9 auf, mit denen jeweils über das Untersetzungsgetriebe 4 bzw. 5 die erste und zweite Achse 6 bzw. 7 drehbar antreibbar sind.

Bei dem in Fig. 1 gezeigten Ausführungsbeispiel bilden die Wellenabschnitte 8 und 9 Abschnitte einer durchgehenden Motorwelle 3.

Wie weiterhin aus Fig. 1 hervorgeht, weist das Untersetzungsgetriebe 5, über das die zweite Achse 7 antreibbar ist, in einer bestimmten Drehrichtung der Motorwelle 3 einen Freilauf 10 auf.

Bei dem in Fig. 2 dargestellten anspruchsvolleren Ausführungsbeispiel ist der Wellenabschnitt 9 permanent durch den Motor 2 antreibbar, während der andere Wellenabschnitt 8 durch eine Kupplung 11, die als Elektromagnetkupplung ausgeführt sein kann, vom Motor 2 entkuppelbar ist. Die Kupplung weist eine in der Zeichnung nicht dargestellte automatische Bremse auf, die den Wellenabschnitt auf der Kupplungsseite im abgekuppelten Zustand über einen integrierten Federmechanismus begrenzt oder blockiert.

Das Untersetzungsgetriebe 5, über das die zweite Achse 7 antreibbar ist, weist in einer bestimmten Drehrichtung des permanent durch den Motor antreibbaren Wellenabschnitts 9 einen Freilauf 10 auf.

Bei den in Fig. 1 und 2 dargestellten Ausführungsbeispielen bestehen die Untersetzunggetriebe 4 und 5 aus jeweils einem Schneckenradgetriebe mit einer auf dem Wellenabschnitt 8 und 9 angeordneten Schneckenschraube 12 bzw. 13 und einen mit der jeweiligen Schneckenschraube zusammenwirkenden Schneckenrad 14 bzw. 15.

Die Fig. 3 und 4 zeigen einen Massageschlitten mit einem in den Fig. 1 oder 2 dargestellten Antrieb.

Wie insbesondere aus den Fig. 4 und 5 hervorgeht, befinden sich an den beiden Enden der durch den Motor angetriebenen ersten Achse 6 exzentrische Bereiche 16 und 17, die gegenüber der Achse 6 abgewinkelt sind. Auf den abgewinkelten exzentrischen Bereichen 16 und 17 sind zwei erste Arme 18 und 19 in Drehrichtung frei gelagert. Die Arme 18 und 19 tragen an ihren freien Enden Massageelemente 20 und 21.

Wie weiterhin aus den Fig. 3 und 5 hervorgeht, weist die durch den Motor angetriebene zweite Achse 7 an ihren beiden Enden ebenfalls exzentrische Bereiche 22 und 23 auf, mit denen zwei zweite Arme 24 und 25 gelenkig verbunden sind. Die zweiten Arme 24 und 25 greifen an ihren freien Enden über eine Gelenkverbindung an den ersten Armen 18 bzw. 19 in deren mittleren Bereichen an.

Durch Drehung der ersten Achse 6 werden die beiden ersten Arme 18 und 19 aufgrund der gegenüber der Achse 6 abgewinkelten exzentrischen Bereiche 16 und 17 in eine Schwenkbewegung in im wesentlichen vertikaler Ebene um eine horizontale Achse versetzt, die durch den Schnittpunkt der ersten Achse 6 und der Achse des betreffenden gegenüber der Achse (6) abgewinkelten, exzentrischen Bereich 16 bzw. 17 führt. Diese Bewegung der ersten Arme 18 bewirkt die sogenannte "Knet"-Bewegung der Massageelemente 20 und 21.

Aufgrund der exzentrischen Anordnung der Bereiche 16 und 17 gegenüber der ersten Achse 6 und der Bereiche 22 und 23 gegenüber der zweiten Achse 7 wird bei Antrieb der ersten und zweiten Achse 6 und 7 in Überlagerung der Schwenkbewegung der ersten Arme 18 und 19 eine im wesentlichen vertikale Hin- und Herbewegung der Arme 18 und 19 erzeugt, mit gegebenenfalls einer zusätzlichen horizontalen Bewegungskomponente. Diese Oszillation der ersten Arme 18 und 19 erzeugt die sogenannte "Klopf"-Bewegung der Massageelemente 20 und 21.

Wie im Zusammenhang mit den Fig. 1 und 2 beschrieben, können im wesentlichen die "Knet"- und "Klopf"-Bewegung individuell durch Einstellung der Motordrehrichtung und -Drehzahl bzw. Einstellung der Motordrehrichtung und Ab- bzw. Ankupplung des die erste Achse 6 antreibenden Wellenabschnitts 8 des Motors 2 aktiviert werden, wobei auch beide Funktionen gleichzeitig durchführbar sind.

Wie insbesondere aus Figur 6 hervorgeht, weist der Antrieb 1 ein aus zwei Halbschalen 26 und 27 bestehendes Gehäuse für den Motor und die Getriebeteile auf. Die Lagerung für den Motor und die Getriebeteile ist einstückig in das Gehäuse integriert und besteht aus entsprechend geformten Stegen 28 zur Lagerung des Motors 2 und der Kupplung 11 sowie anderen entsprechend gestalteten Lagerelementen für die Getriebeteile, die im wesentlichen aus den auf der ersten und zweiten Achse 6, 7 befestigten Schneckenrädern 14, 15 und den beidseitig der Schneckenräder 14, 15 angeordneten Kugellagern bestehen.

Die Halbschalen 26 und 27, die Stege 28 und die anderen Lagerelemente für die Getriebeteile sind einstückig aus Kunststoff gespritzt.

Wie in den Figuren 4 und 6 dargestellt ist, ist an der Halbschale 27 des Antriebsgehäuses eine Mutter 29 angeordnet, die mit einer in Figur 6 gezeigten Spindel 30 eines am Rahmen angebrachten Linearantriebs zur Bewegung des Massageschlittens längs des Rahmens zusammenwirkt. Ein Teil 31 der Mutter 25 ist an die Halbschale 27 angespritzt, während das andere Teil 32 mit Schrauben am Teil 31 befestigbar ist, um dazwischen die Spindel 30 aufzunehmen.

Ein weiteres Führungselement 33 zur Führung des Antriebs 1 auf der Spindel 30 setzt sich ebenfalls aus einem an der Halbschale 27 angespritzten Teil 34 und einem darauf befestigbaren Teil 35 zusammen.

### Bezugszeichenliste

- 1: Antrieb
- 2: Motor
- 3: Motorwelle
- 4: Untersetzungsgetriebe
- 5: Untersetzungsgetriebe
- 6: erste Achse
- 7: zweite Achse
- 8: Wellenabschnitt
- 9: Wellenabschnitt
- 10: Freilauf
- 11: Kupplung
- 12: Schneckenschraube
- 13: Schneckenschraube
- 14: Schneckenrad
- 15: Schneckenrad
- 16: exzentrischer Bereich
- 17: exzentrischer Bereich
- 18: erster Arm
- 19: erster Arm
- 20: Massageelement
- 21: Massageelement
- 22: exzentrischer Bereich
- 23: exzentrischer Bereich
- 24: zweiter Arm
- 25: zweiter Arm
- 26: Halbschale
- 27: Halbschale
- 28: Steg
- 29: Mutter
- 30: Spindel
- 31: Teil
- 32: Teil
- 33: Führungselement
- 34: Teil
- 35: Teil

## Patentansprüche

1. Massageschlitten zur Verwendung in einem Massagesessel oder dergleichen, der längs eines Rahmens im Massagesessel oder dergleichen hin und her bewegbar ist, mit einem einen einzigen Motor (2) mit einer Motorwelle (3) und Getriebeteile umfassenden Antrieb (1) , einer durch den Antrieb (1) bewegbaren ersten Achse (6) und einer durch den Antrieb (1) bewegbaren zweiten Achse (7), zwei mit der ersten Achse (6) verbundenen und durch die erste Achse (6) bewegbaren ersten Armen (18, 19), an denen jeweils ein Massageelement (20, 21) angeordnet ist, und zwei mit der zweiten Achse (7) verbundenen und durch die zweite Achse (7) bewegbaren zweiten Armen (24, 25), von denen jeweils einer an einem der ersten Arme (18, 19) angreift, so dass die Massageelemente (20, 21) durch den Antrieb (1) mit einer parallel zum Rahmen gerichteten und einer senkrecht zum Rahmen gerichteten Bewegungskomponente bewegbar sind,
**dadurch gekennzeichnet, dass**
die Motorwelle (3) zwei an gegenüberliegenden Stirnseiten des Motors (2) angeordnete, in einer Achse liegende Wellenabschnitte (8, 9) aufweist, wobei mit dem einen Wellenabschnitt (8) über ein Untersetzungsgetriebe (4) die erste (6) und mit dem anderen Wellenabschnitt (9) über ein Untersetzungsgetriebe (5) die zweite Achse (7) bewegbar sind.

2. Massageschlitten nach Anspruch 1, **dadurch gekennzeichnet, dass** die Wellenabschnitte (8, 9) Abschnitte einer durchgehenden Motorwelle (3) sind.

3. Massageschlitten nach Anspruch 1 oder 2, **dadurch gekennzeichnet, dass** das Untersetzungsgetriebe (5), über das die zweite Achse (7) bewegbar ist, in einer bestimmten Drehrichtung der Motorwelle einen Freilauf (10) aufweist.

4. Massageschlitten nach Anspruch1, **dadurch gekennzeichnet, dass** einer der Wellenabschnitte (9) permanent durch den Motor (2) antreibbar ist und der andere Wellenabschnitt (8) durch eine Kupplung (11) vom Motor (2) entkuppelbar ist.

5. Massageschlitten nach Anspruch 4, **dadurch gekennzeichnet, dass** die Kupplung (11) eine Elektro-Magnetkupplung ist.

6. Massageschlitten nach Anspruch 4 oder 5, **dadurch gekennzeichnet, dass** die Kupplung (11) eine automatische Bremse aufweist, mit der der abkuppelbare Wellenabschnitt (8) im abgekuppelten Zustand abbremsbar oder blockierbar ist.

7. Massageschlitten nach Anspruch 6, **da**- **durch gekennzeichnet**, **dass** der abkuppelbare Wellenabschnitt (8) durch einen integrierten Federmechanismus abbremsbar oder blockierbar ist.

8. Massageschlitten nach einem der Ansprüche 4-7, **dadurch gekennzeichnet, dass** das Untersetzungsgetriebe (5), über das die zweite Achse (7) bewegbar ist, in einer bestimmten Drehrichtung des permanent durch den Motor (2) antreibbaren Wellenabschnitts (9) einen Freilauf (10) aufweist.

9. Massageschlitten nach einem der Ansprüche 1-8, **dadurch gekennzeichnet, dass** der Antrieb (1) ein aus zwei Halbschalen (26, 27) bestehendes Gehäuse für den Motor (2) und die Getriebeteile aufweist.

10. Massageschlitten nach Anspruch 9, **dadurch gekennzeichnet, dass** die Lagerung für den Motor (2) und die Getriebeteile einstückig in das Gehäuse integriert ist.

11. Massageschlitten nach Anspruch 10, **dadurch gekennzeichnet, dass** die Halbschalen (26, 27) und die Lagerung für den Motor (2) und die Getriebeteile einstückig aus Kunststoff gespritzt sind.

12. Massageschlitten nach einem der Ansprüche 9-11, **dadurch gekennzeichnet, dass** an dem Gehäuse ein Teil (31) einer Mutter angeformt ist, die mit der Spindel (30) eines am Rahmen angebrachten Linearantriebs zur Bewegung des Massageschlittens längs des Rahmens zusammenwirkt, wobei der andere Teil (32) der Mutter (29) von außen an dem Teil (31) befestigbar ist, so dass die Spindel (30) zwischen den Teilen (31, 32) aufnehmbar ist.

13. Massageschlitten nach einem der Ansprüche 1-12, **dadurch gekennzeichnet, dass** die beiden Untersetzungsgetriebe als Schneckenradgetriebe ausgebildet sind.

## Claims

1. Massage carriage for use in a massage chair or similar that can be moved back and forth along a frame in the massage chair or similar, comprising a drive (1) that contains a single motor (2) with a motor shaft (3) and gearing parts, a first shaft (6) that can be moved by the drive (1) and a second shaft (7) that can be moved by the drive (1), two first arms (18, 19), which are connected to the first shaft (6), can be moved by the first shaft (6) and on each of which a massage element (20, 21) is mounted, and two second arms (24, 25), which are connected to the second shaft (7) and can be moved by the second shaft (7), one of which each acts on one of the first arms (18, 19), such that the massage elements (20, 21) can be moved by the drive (1) with one movement component oriented parallel to the frame and one oriented perpendicular to the frame, **characterized in that** the motor shaft (3) displays two shaft sections (8, 9), arranged on opposite face ends of the motor (2) and lying on one axis, where the first shaft (6) can be moved by means of the one shaft section (8) via a reduction gear (4), and the second shaft (7) by means of the other shaft section (9) via a reduction gear (5).

2. Massage carriage according to Claim 1, **characterized in that** the shaft sections (8, 9) are sections of a continuous motor shaft (3).

3. Massage carriage according to Claim 1 or 2, **characterized in that** the reduction gear (5) via which the second shaft (7) can be moved displays a free-wheel device (10) in a particular sense of rotation of the motor shaft.

4. Massage carriage according to Claim 1, **characterized in that** one of the shaft sections (9) can be permanently driven by the motor (2), and the other shaft section (8) can be disconnected from the motor (2) by means of a clutch (11).

5. Massage carriage according to Claim 4, **characterized in that** the clutch (11) is an electromagnetic clutch.

6. Massage carriage according to Claim 4 or 5, **characterized in that** the clutch (11) displays an automatic brake, by means of which the disconnectable shaft section (8) can be braked or blocked in disconnected state.

7. Massage carriage according to Claim 6, **characterized in that** the disconnectable shaft section (8) can be braked or blocked by an integrated spring mechanism.

8. Massage carriage according to one of Claims 4 to 7, **characterized in that** the reduction gear (5) via which the second shaft (7) can be moved displays a free-wheel device (10) in a particular sense of rotation of the shaft section (9) that can be permanently driven by the motor (2).

9. Massage carriage according to one of Claims 1 to 8, **characterized in that** the drive (1) displays a housing comprising two shells (26, 27) for the motor (2) and the gearing parts.

10. Massage carriage according to Claim 9, **characterized in that** the bearing arrangement for the motor (2) and the gearing parts is integrated in the housing in one piece.

11. Massage carriage according to Claim 10, **characterized in that** the housing shells (26, 27) and the bearing arrangement for the motor (2) and the gearing parts are made of plastic, injection-molded in one piece.

12. Massage carriage according to one of Claims 9 to 11, **characterized in that** one part (31) of a nut is integrally molded on the housing and interacts with the spindle (30) of a linear drive unit located on the frame for moving the massage carriage along the frame, where the other part (32) of the nut (29) can be fastened to the one part (31) from the outside, such that the spindle (30) can be accommodated between the two parts (31, 32).

13. Massage carriage according to one of Claims 1 to 12, **characterized in that** the two reduction gears are designed as worm gears.

## Revendications

1. Chariot de massage destiné à être utilisé dans un fauteuil de massage ou similaire, mobile en va-et-vient le long d'un cadre dans le fauteuil de massage ou similaire, comprenant un entraînement (1) qui inclut un moteur unique (2) avec un arbre moteur (3) et des éléments de transmission, un premier axe (6) mis en mouvement par l'entraînement (1) et un second axe (7) mis en mouvement par l'entraînement (1), deux premiers bras (18, 19) reliés au premier axe (6) et mis en mouvement par le premier axe (6) avec un élément de massage respectif (20, 21) agencé sur chacun desdits bras, et deux seconds bras (24, 25) reliés au second axe (7) et mis en mouvement par le second axe (7), un second bras respectif attaquant l'un des premiers bras (18, 19), de sorte que les éléments de massage (20, 21) sont mis en mouvement par l'entraînement (1) avec une composante de mouvement dirigée parallèlement au cadre et avec une composante de mouvement dirigée perpendiculairement au cadre,
**caractérisé en ce que**
l'arbre moteur (3) comprend deux tronçons d'arbre (8, 9) agencés sur des côtés frontaux opposés du moteur (2) et disposés suivant un axe géométrique, le premier axe (6) étant mis en mouvement au moyen de l'un des tronçons d'arbre (8) via une transmission à démultiplication (4), et le second axe (7) étant mis au mouvement au moyen de l'autre tronçon d'arbre (9) via une transmission à démultiplication (5).

2. Chariot de massage selon la revendication 1, **caractérisé en ce que** les tronçons d'arbre (8, 9) sont des tronçons d'un arbre moteur traversant (3).

3. Chariot de massage selon la revendication 1 ou 2, **caractérisé en ce que** la transmission à démultiplication (5) via laquelle le second axe (7) peut être mis en mouvement, comporte une roue libre (10) dans une direction de rotation déterminée de l'arbre moteur.

4. Chariot de massage selon la revendication 1, **caractérisé en ce que** l'un des tronçons d'arbre (9) est susceptible d'être entraîné de façon permanente par le moteur (2), et **en ce que** l'autre tronçon d'arbre (8) est susceptible d'être découplé par rapport au moteur (2) via un accouplement (11).

5. Chariot de massage selon revendication 4, **caractérisé en ce que** l'accouplement (11) est un accouplement électromagnétique.

6. Chariot de massage selon la revendication 4 ou 5, **caractérisé en ce que** l'accouplement (11) comprend un frein automatique au moyen duquel le tronçon d'arbre (8) susceptible d'être découplé peut être freiné ou bloqué dans l'état découplé.

7. Chariot de massage selon la revendication 6, **caractérisé en ce que** le tronçon d'arbre (8) susceptible d'être découplé peut être freiné ou bloqué par un mécanisme à ressort intégré.

8. Chariot de massage selon l'une des revendications 4 à 7, **caractérisé en ce que** la transmission à démultiplication (5) via laquelle le second axe (7) peut être mis en mouvement, comporte une roue libre (10) dans une direction de rotation déterminée du tronçon d'arbre (9) entraîné en permanence par le moteur.

9. Chariot de massage selon l'une des revendications 1 à 8, **caractérisé en ce que** l'entraînement (1) comprend un boîtier, constitué de deux demi-coques (26, 27), pour le moteur (2) et les pièces de transmission.

10. Chariot de massage selon la revendication 9, **caractérisé en ce que** les paliers pour le moteur (2) et les pièces de transmission sont intégrés d'une seule pièce dans le boîtier.

11. Chariot de massage selon la revendication 10, **caractérisé en ce que** les demi-coques (26, 27) et les paliers pour le moteur (2) et les pièces de transmission sont injectés d'une seule pièce en matière plastique.

12. Chariot de massage selon l'une des revendications 9 à 11, **caractérisé en ce que** sur le boîtier est conformée une partie (31) d'un écrou qui coopère avec la broche (30) d'un entraînement linéaire monté sur le cadre pour déplacer le chariot de massage le long du cadre, et l'autre partie (32) de l'écrou (29) est susceptible d'être fixée depuis l'extérieur sur la partie (31) de sorte que la broche (30) peut être reçue entre les parties (31, 32).

13. Chariot de massage selon l'une des revendications 1 à 12, **caractérisé en ce que** les deux transmissions à démultiplication sont réalisées sous forme de transmissions à vis tangente.
